# FASCICULE DE BREVET EUROPEEN

(11) **EP 0 577 462 B1**
(45) Date de publication et mention de la délivrance du brevet: **08.01.1997**
(21) Numéro de dépôt: 93401574.4
(22) Date de dépôt: 21.06.1993
(51) Int. Cl.: F26B 5/06

(54) **Dispositif de montage des vis à billes assurant la manoeuvre des étagères de bouchage d'une cuve de lyophilisation**
Einbauvorrichtung für eine Kugelumlaufspindel zur Sicherstellung der Betätigung der Verschlussregale eines Gefriertrocknungsraumes
Ball screw mounting device ensuring the operation of the closure shelves of a freeze drying chamber

(30) Priorité: 02.07.1992 FR 9208147
(43) Date de publication de la demande: 05.01.1994
(73) Titulaire: SOCIETE D'UTILISATION SCIENTIFIQUE ET INDUSTRIELLE DU FROID USIFROID, F-78310 Maurepas (FR)
(72) Inventeur: Gallet, Patrick, F-91540 Mennecy (FR)
(74) Mandataire: Lhuillier, René

(56) Documents cités:
- EP-A- 0 399 884
- FR-A- 2 655 020
- US-A- 4 173 078
- GB-A-Q17310 (LUARD ET AL)

## Description

L'invention se rapporte à une cuve de lyophilisation conformément au préambule de la revendication 1. Une telle cuve est connue, par exemple, du document FR-A-2 655 020.

Pour éviter que les produits lyophilisés dans une cuve ne soient mis en contact avec l'air ambiant, il est bien connu de procéder au bouchage des flacons contenant les produits en question, à l'intérieur même de l'enceinte de lyophilisation. Pour cela une technique avantageuse consiste à répartir lesdits flacons sur des étagères superposées et à faire en sorte que celles-ci viennent à tour de rôle se mettre en appui sur les flacons portés par l'étagère immédiatement inférieure et enfoncer ainsi leurs bouchons, jusqu'à ce que toutes les étagères se trouvent empilées et que l'ensemble des flacons soient bouchés. On sait que pour éviter les traversées des tiges de vérins de manoeuvre dans la cuve, qui génèrent des risques de pénétration de poussières ou de produits non stériles à l'intérieur, il a été imaginé un mécanisme de manoeuvre de ces étagères qui évite tout risque de contamination. On connaît ainsi par le FR-A-2 655 020 au nom de la Demanderesse un mécanisme de bouchage de flacons répartis sur les étagères d'une cuve de lyophilisation, selon lequel au moins une des étagères est suspendue à une poutre de bouchage disposée horizontalement à l'intérieur et dans la partie supérieure de la cuve, ladite poutre étant déplacée de bas en haut ou de haut en bas par au moins deux vis à billes s'étendant verticalement dans la cuve. Un unique moteur extérieur entraîne les vis en rotation et l'étanchéité est assurée plus aisément à l'aide de manchons porte-joints.

Ces vis à billes qui supportent le poids de la poutre de bouchage, des étagères et de leur charge, doivent être positionnées de façon très précise et maintenues solidement en appui sur le fond de la cuve. Pour cela, il est habituel jusqu'à présent de fixer à la partie inférieure de chaque vis des bagues en acier inoxydable destinées à venir en appui contre des coussinets fixes à collerette eux-mêmes portés par au moins deux supports métalliques, ancrés au fond de la cuve. Pour que les bagues, qui tournent avec la vis, glissent avec le moins de frottement possible sur les coussinets fixes, ces derniers sont avantageusement enduits, par exemple d'une poudre de céramique chargée de téflon ®.

Les bagues, de même que les coussinets, sont amenés à supporter des efforts très importants et on a constaté que malgré les précautions prises pour assurer un parfait alignement de la vis dans les coussinets, une usure était constatée notamment au niveau des bagues en acier inoxydable et matériaux de friction qui supportent difficilement les fortes pressions. En outre un tel support à coussinets est vulnérable aux impuretés et déchets qui peuvent se glisser entre les bagues et aux concentrations de contraintes dues aux légères déformations plastiques de la cuve lors des cycles de pression/température, entraînant rapidement leur détérioration.

Ces anomalies ont conduit la Demanderesse à rechercher un système de montage des vis à billes qui s'affranchit justement des inconvénients précités, mais qui également facilite les opérations de montage, de démontage ou d'entretien.

Un objet principal de la présente invention concerne donc une cuve de lyophilisation avec des étagères supportant des flacons, au moins une des étagères étant suspendue à une poutre de bouchage disposée horizontalement à l'intérieur et dans la partie supérieure de la cuve, ladite poutre étant déplacée de bas en haut ou de haut en bas par au moins deux vis à billes s'étendant verticalement dans la cuve, lesdites vis étant en appui au fond de la cuve, cuve selon laquelle l'extrémité inférieure de chaque vis est engagée dans un écrou à pas nul équipé de gorges parallèles et horizontales destinées à recevoir des billes qui coopèrent avec des rainures prévues dans la vis, au moins un système d'étanchéité étant prévu de part et d'autre de l'écrou pour interdire l'entrée d'impuretés entre la vis et ledit écrou.

Selon des modes de réalisation de l'invention, l'extrémité inférieure de la vis porte un manchon dans lequel sont prévues lesdites rainures, et l'écrou est logé à l'intérieur de deux cages hémisphériques reposant sur des potences fixées au fond de la cuve. En outre des ouvertures sont prévues dans l'écrou pour la mise en place des billes dans les gorges.

Selon un autre mode de réalisation préféré de l'invention, le système d'étanchéité est constitué de couronnes en acier inoxydable fritté, rapportées à la partie supérieure et à la partie inférieure du manchon et de l'écrou de la poutre de bouchage, et maintenues par un joint profilé en matière synthétique souple.

D'autres avantages de l'invention ressortiront de la description qui va suivre d'une forme de réalisation prise à titre d'exemple non limitatif, et dans laquelle il est fait référence aux dessins annexés qui représentent.
Figure 1, une vue schématique en coupe d'une cuve de lyophilisation
Figure 2, une vue en coupe à plus grande échelle du montage de la partie inférieure des vis à billes
Figure 3, une vue en coupe à plus grande échelle de l'écrou de la poutre de bouchage.

Le dispositif présenté sur la figure 1 se situe à l'intérieur d'une cuve de lyophilisation 1 qui renferme une pluralité d'étagères 2 déplacées par une poutre de bouchage 3 en appui sur au moins deux vis à billes 4 par l'intermédiaire d'écrous 5. Les vis s'étendent verticalement sur toute la hauteur de la cuve, de part et d'autre des étagères. On voit plus en détail à la figure 2 que l'extrémité inférieure de chaque vis 4 s'engage dans un écrou 6 à pas nul c'est-à-dire dans un écrou équipé de gorges parallèles et horizontales 7 destinées à recevoir chacune plusieurs billes 8 qui sont logées aussi dans des rainures cylindriques correspondantes 9 prévues dans un manchon d'extrémité 10 de ladite vis. L'écrou 6, dont la forme extérieure est sphérique et qui peut se comporter comme une rotule afin de garantir des conditions de fonctionnement du roulement optimales sans contrainte parasite, est logé à l'intérieur de deux cages hémisphériques (11, 12) qui reposent elles-mêmes sur des potences 13, l'ensemble étant fixé au fond de la cuve par un jeu de vis 14. Le manchon 10 est rendu solidaire de la vis 4 par une clavette 15. D'autre part un pion 16 assure la liaison entre l'écrou 6 et les cages (11, 12) . Dans l'écrou sont prévues des ouvertures 17 (une seule est représentée) permettant la mise en place des billes dans les gorges 7. La partie inférieure de la vis 4 et du manchon 10 se termine par un boulon de serrage 18. Pour éviter que des impuretés ne puissent pénétrer dans l'espace annulaire entre l'écrou et le manchon, une couronne 19 en acier inoxydable fritté est rapportée à la partie supérieure ainsi qu'à la partie inférieure du manchon 10, contre lequel elle est maintenue par un joint profilé 20 en matière synthétique souple. Les couronnes servent de filtre aux poussières et impuretés mais peuvent laisser passer la vapeur d'eau et le gaz, ce qui permet d'assurer le dégazage du mécanisme. Le filtre 19 disposé en partie basse est situé de telle manière qu'il n'y a pas de possibilité d'accumulation de condensats qui s'évacuent naturellement par gravité lors de la phase de stérilisation à la vapeur.

La partie supérieure de chaque vis à billes, au niveau de la poutre de bouchage, est montrée plus en détail à la figure 3. On y voit l'écrou 5 qui enserre la vis à billes. L'écrou est rendu solidaire du corps de poutre 3 par un système de clavettes 22. On notera qu'il subsiste entre l'écrou et le corps de poutre, un espace 23 constituant un faible jeu entre la vis et la poutre. Ce jeu autorise un degré de liberté en translation de l'un des écrous mobiles 5 par rapport à la poutre de bouchage, permettant d'absorber la dilatation différentielle entre ladite poutre et le reste de la cuve. On retrouve également sur cette figure 3, de part et d'autre de l'écrou 5 par lequel la poutre de bouchage 3 coopère avec la vis à billes 4, une couronne 19 en acier inoxydable fritté maintenue par un joint profilé 21. Le joint, par sa forme adaptée à la gorge hélicoïdale de la vis, permet d'assurer une protection malgré le mouvement relatif des divers constituants.

L'écrou 6 à pas nul défini plus haut est comme on le voit facilement interchangeable. En fonction des dimensions de la cuve et des charges que doivent supporter les vis, l'écrou est équipé de plus ou moins de rainures renfermant une pluralité de billes. Il fait office de crapaudine et du fait des moyens d'étanchéité dont il est pourvu, il est beaucoup moins sensible à l'abrasion.

## Revendications

1. Cuve de lyophilisation (1) avec des étagères (2) supportant des flacons, au moins une des étagères étant suspendue à une poutre de bouchage (3) disposée horizontalement à l'intérieur et dans la partie supérieure de la cuve, ladite poutre étant déplacée de bas en haut ou de haut en bas par au moins deux vis à billes (4) s'étendant verticalement dans la cuve, lesdites vis étant en appui au fond de la cuve caractérisé en ce que l'extrémité inférieure de chaque vis (4) est engagée dans un écrou (6) à pas nul équipé de gorges parallèles et horizontales (7) destinées à recevoir des billes (8) qui coopèrent avec des rainures (9) prévues dans la vis, et en ce que au moins un système d'étanchéité (19, 20) est prévu de part et d'autre de l'écrou pour interdire l'entrée d'impuretés entre la vis et ledit écrou.

2. Cuve de lyophilisation selon la revendication 1 caractérisé en ce que l'extrémité inférieure de la vis (4) porte un manchon (10) dans lequel sont prévues lesdites rainures (9).

3. Cuve de lyophilisation selon la revendication 1 caractérisé en ce que l'écrou (6) est logé à l'intérieur de deux cages hémisphériques (11, 12) reposant sur des potences (13) fixées au fond de la cuve.

4. Cuve de lyophilisation selon la revendication 2 caractérisé en ce que le manchon (10) est rendu solidaire de la vis (4) par une clavette (15).

5. Cuve de lyophilisation selon la revendication 3 caractérisé en ce que un pion (16) assure la liaison entre l'écrou (6) et les cages (11, 12).

6. Cuve de lyophilisation selon la revendication 1 caractérisé en ce que des ouvertures (17) sont prévues dans l'écrou (6) pour la mise en place des billes dans les gorges (7).

7. Cuve de lyophilisation selon les revendications 1 et 2, caractérisé en ce que le système d'étanchéité est constitué de couronnes (19) en acier inoxydable fritté, rapportées à la partie supérieure et à la partie inférieure du manchon (10) et maintenues par un joint profilé (20) en matière synthétique souple.

8. Cuve de lyophilisation selon les revendications 1 et 7 caractérisé en ce que ledit système d'étanchéité (19) est monté de part et d'autre de l'écrou (5) de la poutre de bouchage (3).

9. Cuve de lyophilisation selon la revendication 8 caractérisé en ce qu'un jeu est prévu entre l'écrou et la poutre de bouchage (3), qui autorise un degré de liberté en translation permettant d'absorber la dilatation différentielle entre ladite poutre et le reste de la cuve, et en ce qu'un joint (21) a une forme adaptée à la gorge hélicoïdale de la vis.

## Patentansprüche

1. Gefriertrocknungskammer (1) mit Regalbauteilen (2), die Behältnisse tragen, wobei mindestens ein Regalbauteil an einem Abschlußbalken (3) hängt, der sich horizontal im inneren und im oberen Bereich der Kammer befindet, wobei der besagte Balken von oben nach unten oder von unten nach oben durch mindestens zwei Kugelumlaufspindeln (4) bewegt wird, die sich vertikal in der Kammer erstrecken, wobei diese Spindeln auf dem Boden der Kammer abgestützt sind,
dadurch gekennzeichnet,
daß das untere Ende einer jeden Spindel (4) mit einer Mutter (6) in Eingriff steht, die einen Nullgang aus parallelen und horizontalen Rillen (7) hat, der dazu dient, Kugeln (8) aufzunehmen, die mit Nuten (9) zusammenarbeiten, die in der Spindel vorgesehen sind, und wobei mindestens ein Dichtungssystem (19, 20) auf beiden Seiten der Mutter vorgesehen ist, um das Eintreten von Unreinheiten zwischen Spindel und Mutter zu verhindern.

2. Gefriertrocknungskammer gemäß Anspruch 1,
dadurch gekennzeichnet,
daß das untere Ende der Spindel (4) eine Manschette (10) trägt, in welcher die besagten Nuten (9) vorgesehen sind.

3. Gefriertrocknungskammer gemäß Anspruch 1,
dadurch gekennzeichnet,
daß die Mutter (6) im Zwischenraum zweier halbsphärischer Gehäuseteile (11, 12) angeordnet ist, die auf mit dem Boden der Kammer fest verbundenen Trägern (13) ruhen.

4. Gefriertrocknungskammer gemäß Anspruch 2,
dadurch gekennzeichnet,
daß die Manschette (10) an der Spindel (4) durch eine Paßfeder (15) befestigt ist.

5. Gefiertrocknungskammer gemäß Anspruch 3,
dadurch gekennzeichnet,
daß ein Zwischenelement (16) die Verbindung zwischen der Mutter (6) und den Gehäuseteilen (11, 12) sicherstellt.

6. Gefriertrocknungskammer gemäß Anspruch 1,
dadurch gekennzeichnet,
daß Öffnungen (17) in der Mutter (6) vorgesehen sind, um die Kugeln auf ihren Platz in den Rillen (7) zu bringen.

7. Gefriertrocknungskammer gemäß den Ansprüchen 1 und 2,
dadurch gekennzeichnet,
daß das Abdichtungssystem aus Kappen (19) aus gesintertem rostfreiem Stahl besteht, die im oberen Bereich und im unteren Bereich der Manschette (10) angeordnet sind und durch ein Anschlußprofil (20) aus weichem synthetischem Material gehalten werden.

8. Gefriertrocknungskammer gemäß den Ansprüchen 1 und 7,
dadurch gekennzeichnet,
daß das besagte Dichtungssystem (19) auf beiden Seiten der Mutter (5) des Abschlußbalkens (3) angebracht ist.

9. Gefriertrocknungskammer gemäß Anspruch 8,
dadurch gekennzeichnet,
daß ein Spiel zwischen der Mutter und dem Abschlußbalken (3) vorgesehen ist, das einen Translationsfreiheitsgrad zuläßt, der es gestattet, Dehnungsdifferenzen zwischen dem besagten Balken und dem Rest der Kammer zu absorbieren und dadurch, daß eine Dichtung (21) eine an die schraubenförmige Rille der Spindel angepaßte Form hat.

## Claims

1. Freeze-drying tank (1) with racks (2) supporting bottles, at least one rack being suspended to a sealing girder (3) placed horizontally inside the tank and at its upper part, said girder being displaced from bottom to top or from top to bottom by at least two ballscrews (4) which extend vertically into the tank, said screws being in support at the bottom of the tank, wherein the lower extremity of each screw (4) is engaged in a nut (6) with a nil pitch and equipped with parallel horizontal throats (7) for receiving balls (8) cooperating with grooves (9) provided in the screw, and wherein at least one imperviousness system (19, 20) is provided on both sides of the nut so as to prevent impurities penetrating between the screw and said nut.

2. Freeze-drying tank according to claim 1, wherein the lower extremity of the screw (4) bears a sleeve (10) in which said grooves (9) are provided.

3. Freeze-drying tank according to claim 1, wherein the nut (6) is housed inside two hemispherical cages (11, 12) resting on brackets (13) fixed to the bottom of the tank.

4. Freeze-drying tank according to claim 2, wherein the sleeve (10) is rendered integral with the screw (4) by means of a key (15).

5. Freeze-drying tank according to claim 3, wherein a slug (16) ensures the link between the nut (6) and the cages (11, 12).

6. Freeze-drying tank according to claim 1, wherein openings (17) are provided in the nut (6) for placing the balls in the throats (7).

7. Freeze-drying tank according to claims 1 and 2, wherein the imperviousness system is constituted by sintered stainless steel rings (19) mounted on the upper portion and lower portion of the sleeve (10) and supported by a profiled joint (20) made of a flexible synthetic material.

8. Freeze-drying tank according to claims 1 and 7, wherein said imperviousness system (19) is mounted on both sides of the nut (5) of the sealing girder (3).

9. Freeze-drying tank according to claim 3, wherein a certain amount of play is provided between the nut and the sealing girder (3), thus authorizing a degree of displacement freedom making it possible to absorb the differential cubic expansion between said girder and the rest of the tank, and wherein a joint (21) has a shape adapted to the helical throat of the screw.
